# EUROPÄISCHE PATENTSCHRIFT

(11) **EP 3 219 439 B1**
(45) Veröffentlichungstag und Bekanntmachung des Hinweises auf die Patenterteilung: **29.08.2018**
(21) Anmeldenummer: 17158894.0
(22) Anmeldetag: 02.03.2017
(51) Int. Cl.: B24D 5/06, B24D 5/14, B24D 5/16

(54) **SCHLEIFSCHEIBE**
GRINDING WHEEL
MEULE

(30) Priorität: 15.03.2016 AT 502162016
(43) Veröffentlichungstag der Anmeldung: 20.09.2017
(73) Patentinhaber: Tyrolit - Schleifmittelwerke Swarovski K.G., 6130 Schwaz (AT)
(72) Erfinder: MAYRHOFER, Karl, 6069 Gnadenwald (AT)
(74) Vertreter: Torggler & Hofinger Patentanwälte

(56) Entgegenhaltungen:
- DE-A1-102012 002 104
- JP-A- 2006 142 455
- US-A1- 2014 349 557

## Beschreibung

Die Erfindung betrifft eine Schleifscheibe mit einem Schleifbelag und einem zentralen Grundkörper, wobei der Schleifbelag mit einem Träger verbunden ist, und in radialer Richtung zwischen dem Grundkörper und dem Träger eine Klebschicht angeordnet ist, die Schleifscheibe eine Rotationsachse aufweist, in einer, vorzugsweise in jeder, Querschnittsebene normal zur Rotationsachse der Schleifscheibe der Schleifbelag eine erste Fläche und der Träger eine zweite Fläche aufweisen und das Verhältnis aus erster Fläche des Schleifbelags zu zweiter Fläche des Trägers größer als 1 ist, und sich der Schleifbelag und der Träger im Bereich der Verbindung zwischen dem Schleifbelag und dem Träger gegenseitig durchdringen. Die Erfindung betrifft weiterhin ein Verfahren zur Herstellung einer Schleifscheibe.

Schleifscheiben mit einem Schleifbelag und einem zentralen Grundkörper sind im Stand der Technik allgemein bekannt. Dabei erfolgt die Verbindung des Grundkörpers mit dem Schleifbelag beispielsweise dadurch, dass diese beiden Komponenten im Zuge der Herstellung gemeinsam heiß verpresst werden.

Solche Schleifscheiben weisen eine Reihe von Nachteilen auf: Für bestimmte Anwendungsfälle ist es vorteilhaft, sehr spröde Schleifbeläge zu verwenden. Diese sind aber bei dem beschriebenen Aufbau gemäß dem Stand der Technik nicht herstellbar, oder wenn, dann nur mit sehr geringen Belagsstärken. Der Grund hierfür ist, dass aufgrund der während des Heißpressvorgangs sich zwischen Träger und Belag aufbauenden Verbindung und aufgrund unterschiedlicher physikalischer Eigenschaften von Träger und Belag in Abhängigkeit von der Temperatur (Ausdehnungskoeffizienten, Wärmekapazitäten, Wärmeleitfähigkeiten, Wärmeeindringzahl und Temperaturleitfähigkeiten, Dichte) Spannungen entstehen, die im schwächeren spröderen Teil Risse auslösen können. Weiterhin weisen die Schleifscheiben gemäß dem Stand der Technik ein sehr hohes Gewicht auf.

Die DE 10 2012 002104 A1 offenbart einen allgemeinen Stand der Technik.

Es ist aus der JP 2006 142455 A und der US 2014/349557 A1 bereits bekannt, dass die Schleifscheibe eine Rotationsachse aufweist, in einer, vorzugsweise in jeder, Querschnittsebene normal zur Rotationsachse der Schleifscheibe der Schleifbelag eine erste Fläche und der Träger eine zweite Fläche aufweisen und das Verhältnis aus erster Fläche des Schleifbelags zu zweiter Fläche des Trägers größer als 1 ist, und sich der Schleifbelag und der Träger im Bereich der Verbindung zwischen dem Schleifbelag und dem Träger gegenseitig durchdringen.

Durch diesen Aufbau kann die mit dem Schleifbelag verbundene Komponente der Schleifscheibe in ihren Dimensionen deutlich reduziert werden. Insbesondere ist es möglich, den Träger kleiner als den Schleifbelag auszuführen. Verbindet man nun den Schleifbelag mit dem Träger durch einen Heißpressvorgang, so lastet der Großteil der Presskraft auf dem Schleifbelag und nicht auf dem zentralen Grundkörper. Dies hat zur Folge, dass der stark reduzierte Träger während des Heißpressens weniger Spannung auf den Schleifbelag aufbaut, wodurch die Rissanfälligkeit des Schleifbelags reduziert wird. Zusätzlich verursacht der reduzierte Träger beim Abkühlen eine geringere Spannung als ein einstückig ausgebildetes Trägerelement für den Schleifbelag. Der Grund hierfür ist, dass die geringere Masse des Trägers zu einer geringeren Ausdehnung unter Hitzeeinwirkung führt. Insgesamt können dadurch sprödere Schleifbeläge mit größeren Belagsstärken produziert werden.

Ein weiterer Vorteil, der sich durch das Vorsehen eines Trägers zusätzlich zum zentralen Grundkörper ergibt, besteht darin, dass der Grundkörper aus einem im Vergleich zur Komponente, welche den Schleifbelag trägt, leichteren Material gefertigt werden kann, wodurch sich eine massive Gewichtsreduktion ergibt.

Unter dem Merkmal, dass sich der Schleifbelag und der Träger im Bereich der Verbindung zwischen dem Schleifbelag und dem Träger gegenseitig durchdringen, ist zu verstehen, dass sich das Material des Schleifbelags und das Material des Trägers gegenseitig durchdringen bzw. vermischen. Dadurch ergibt sich eine sogenannte Hyperfläche zwischen dem Schleifbelag und dem Träger.

Beim Stand der Technik ist es in der Regel vorgesehen, dass zunächst der Träger aufgebaut wird, und anschließend der Schleifbelag auf den Träger aufgebaut wird. Der Aufbau der Kombination aus Schleifbelag und Träger erfolgt also sequenziell. Zwischen dem Schleifbelag und dem Träger liegt eine klare Materialgrenze vor.

Durch die Schaffung einer Hyperfläche kann eine stabilere Verbindung erzeugt werden.

Als problematisch hat es sich bei den Schleifscheiben, bei denen der Schleifbelag mit einem Träger verbunden ist, und in radialer Richtung zwischen dem Grundkörper und dem Träger eine Klebschicht angeordnet ist, allerdings herausgestellt, dass sich das Zusammenfügen der zu verklebenden Teile, insbesondere bei sehr dünnen Klebschichten, als sehr schwierig gestaltet. Bereits kleine Ungenauigkeiten führen zu Unwuchten der Schleifscheibe im Betrieb

Die objektive technische Aufgabe der vorliegenden Erfindung besteht somit darin, eine gegenüber dem Stand der Technik verbesserte Schleifscheibe anzugeben, welche die beschriebenen Nachteile behebt, und gleichzeitig sehr spröde Schleifbeläge mit großen Belagsstärken aufweisen kann. Eine weitere Aufgabe der Erfindung besteht darin, ein geeignetes Verfahren zur Herstellung einer solchen Schleifscheibe anzugeben.

Diese Aufgaben werden durch die Merkmale der unabhängigen Ansprüche 1 und 11 gelöst.

Erfindungsgemäß ist es also vorgesehen, dass die Umfangsfläche des Grundkörpers und die innenliegende Fläche des Trägers konusförmig ausgebildet sind, vorzugsweise mit einem Konuswinkel von 3° bis 5°. Hierdurch kann die Klebschicht auf weniger als 0,5 mm, vorzugsweise weniger als 0,2 mm, reduziert werden. Die konische Ausführung führt zu einer Selbstzentrierung beim Zusammenfügen der zu verklebenden Teile. Schließlich hat diese Ausführungsform auch Vorteile in Bezug auf die Laufeigenschaft der Schleifscheibe, da Unwuchten vermieden werden.

Gemäß einer vorteilhaften Ausführungsform der Erfindung ist der Träger nur über die Klebschicht mit dem Grundkörper verbunden.

Weiterhin kann es vorgesehen sein, dass die Klebschicht eine erste Kontaktfläche zum Grundkörper und eine zweite Kontaktfläche zum Träger ausbildet.

Als vorteilhaft hat sich auch herausgestellt, dass die Klebschicht die Umfangsfläche des Grundkörpers und die innenliegende Fläche des Trägers kontaktiert.

Zur Verbesserung der Anhaftung der Klebschicht kann es vorgesehen sein, dass die Umfangsfläche des Grundkörpers und/oder die innenliegende Fläche des Trägers eine Oberflächenstruktur, vorzugsweise Rillen, aufweist.

Weitere vorteilhafte Ausführungsformen der Schleifscheibe sind in den abhängigen Ansprüchen 6 - 10 definiert.

Bezüglich des Verfahrens zur Herstellung einer Schleifscheibe ist es vorgesehen, dass in einem ersten Verfahrensschritt der Schleifbelag mit dem Träger verbunden, vorzugsweise heiß verpresst, wird und in einem zweiten, darauffolgenden Verfahrensschritt der Träger mit dem Grundkörper verklebt wird, und im Zuge des ersten Verfahrensschrittes der Schleifbelag und der Träger gleichzeitig jeweils aufgebaut und miteinander verbunden werden.

Es finden also gleichzeitig drei Prozesse statt: Der Schleifbelag wird ausgebildet, der Träger wird ausgebildet und der Schleifbelag und der Träger werden miteinander verbunden. Bei der Verbindung des Schleifbelags mit dem Träger durchdringen sich das Material des Schleifbelags und das Material des Trägers gegenseitig im Bereich der Verbindung zwischen dem Schleifbelag und dem Träger. Dadurch ergibt sich die Hyperfläche zwischen dem Schleifbelag und dem Träger.

Aus dem Stand der Technik sind Verfahren bekannt, bei denen zunächst der Träger aufgebaut wird, und anschließend der Schleifbelag auf den Träger aufgebaut wird. Der Aufbau der Kombination aus Schleifbelag und Träger erfolgt also sequenziell. Zwischen dem Schleifbelag und dem Träger liegt eine klare Materialgrenze vor.

Gemäß einer bevorzugten Ausführungsform des Verfahrens ist es vorgesehen, dass vor dem ersten Verfahrensschritt in einem vorbereitenden Verfahrensschritt eine Mischung für den Schleifbelag, vorzugsweise aus einem Superschleifmittel und einem Bindemittel, und/oder eine Mischung für den Träger bereitgestellt wird, und die Mischung bzw. die Mischungen in eine oder mehrere Pressformen eingeformt werden.

Weiterhin kann es vorgesehen sein, dass zwischen dem ersten Verfahrensschritt und dem zweiten Verfahrensschritt in einem Zwischenschritt die Verbindung aus Träger und Schleifbelag aus der bzw. den Pressformen ausgeformt und entgratet, gereinigt und/oder gesandstrahlt wird.

Es hat sich als vorteilhaft erwiesen, dass im Zuge des zweiten Verfahrensschrittes zur Vorbereitung der Verklebung die Verbindung aus Träger und Schleifbelag relativ zum Grundkörper durch wenigstens einen Distanzhalter positioniert wird, vorzugsweise wobei der wenigstens eine Distanzhalter am Grundkörper ausgebildet ist, und/oder für den Vorgang der Positionierung zwischen der Verbindung aus Träger und Schleifbelag und dem Grundkörper temporär platziert wird.

Ist der wenigstens eine Distanzhalter am Grundkörper ausgebildet, so bietet es sich an, dass der wenigstens einen Distanzhalter als ringförmiger dünner Steg ausgebildet ist, der von dem Grundkörper absteht.

Für den Fall, dass für den Vorgang der Positionierung zwischen der Verbindung aus Träger und Schleifbelag und dem Grundkörper temporär wenigstens ein Distanzhalter platziert wird, bietet es sich beispielsweise an, drei Distanzhalter in Form von Plättchen oder dergleichen um jeweils 120° relativ zueinander versetzt an die innenliegende Fläche des Träger anzulegen und den Grundkörper dann konzentrisch einzuführen. Anschließend werden dann die Plättchen wieder entfernt. Unterstützend kann der Träger auf eine Unterlage mit einer Haftbeschichtung, vorzugsweise in Form eines Klebebands, aufgesetzt werden, um ein Verrutschen zu vermeiden.

Und schließlich hat es sich als vorteilhaft herausgestellt, dass in einem abschließenden Verfahrensschritt nach dem zweiten Verfahrensschritt eine Endbearbeitung der Schleifscheibe durchgeführt wird, vorzugsweise wobei im Zuge der Endbearbeitung zumindest ein am Grundkörper ausgebildeter Distanzhalter abgetragen wird.

Weitere Einzelheiten und Vorteile der vorliegenden Erfindung werden anhand der Figurenbeschreibung unter Bezugnahme auf die Zeichnungen im Folgenden näher erläutert.

Darin zeigen
- Fig. 1: eine nicht erfindungsgemäße Schleifscheibe in einer Draufsicht,
- Fig. 2a: einen Querschnitt der Schleifscheibe gemäß Fig.1,
- Fig. 2b: einen Querschnitt einer erfindungsgemäßen Schleifscheibe gemäß einem Ausführungsbeispiel,
- Fig. 3: ein Flussdiagramm zur Illustration einer vorteilhaften Ausführungsform des erfindungsgemäßen Verfahrens zur Herstellung einer Schleifscheibe,
- Fig. 4a/4b: in einer Querschnittsdarstellung Formteile zur Herstellung der Verbindung aus Träger und Schleifbelag, und
- Fig. 5a/ 5b: eine Hälfte einer Schleifscheibe im Querschnitt zur Illustration zweier Verfahrensstadien beim erfindungsgemäßen Herstellungsverfahren gemäß bevorzugten Ausführungsformen.

Figur 1 zeigt eine nicht erfindungsgemäße Schleifscheibe 1 mit einem Schleifbelag 2 und einem zentralen Grundkörper 3, wobei der Schleifbelag 2 mit einem Träger 4 verbunden ist, und in radialer Richtung 5 (vergleiche z.B. Figur 2a) zwischen dem Grundkörper 3 und dem Träger 4 eine Klebschicht 6 angeordnet ist. Die genannten Bestandteile der Schleifscheibe 1 sind im Wesentlichen rotationssymmetrisch und ringförmig ausgebildet.

Der zentrale Grundkörper 3 weist eine zentrale Bohrung 7 zur Montage der Schleifscheibe 1 an einem Antrieb auf. Durch die zentrale Bohrung 7 verläuft eine Rotationsachse 11 der Schleifscheibe 1. Die Rotationsachse 11 ist im Wesentlichen normal zur Schleifscheibe 1 ausgerichtet. Der Durchtrittspunkt der Rotationsachse 11 der Schleifscheibe 1 in der Zeichenebene gemäß Figur 1 ist mit dem Bezugszeichen 8 versehen.

Der zentrale Grundkörper 3 ist in dem dargestellten Ausführungsbeispiel aus Aluminium gefertigt.

Der Träger 4 ist mit dem Schleifbelag 2 gemeinsam verpresst.

In der in Figur 1 sichtbaren Querschnittsebene der Schleifscheibe 1 normal zur Rotationsachse 11 weist der Schleifbelag 2 eine erste Fläche 42 und der Träger 4 eine zweite Fläche 43 auf und das Verhältnis aus erster Fläche 42 des Schleifbelags 2 zu zweiter Fläche 43 des Trägers 4 ist größer als eins.

Figur 2a zeigt eine Querschnittsdarstellung der nicht erfindungsgemäßen Schleifscheibe 1 gemäß der Figur 1 entlang einer Querschnittsebene 34 parallel zur Rotationsachse 11. Aus dieser Querschnittsdarstellung geht Folgendes hervor:
Von außen nach innen umfasst die Schleifscheibe 1 zunächst einen ringförmigen Schleifbelag 2. Die umfangsseitige Fläche 36 des Schleifbelags 2 ist im dargestellten Fall abgeschrägt. Es sind hier aber auch alle anderen üblicherweise verwendeten Geometrien möglich, wie z.B. eine im Wesentlichen parallel zur Rotationsachse 11 ausgerichtete Fläche. Die mittlere Stärke 16 des Schleifbelags 2 in radialer Richtung 5 beträgt im dargestellten Fall ca. 15 mm.

An den Schleifbelag 2 schließt ein Träger 4 an. Die mittlere Stärke 17 des Trägers 4 in radialer Richtung 5 beträgt ca. 5 mm.

In diesem Fall weist der Schleifbelag 2 in jeder Querschnittsebene normal zur Rotationsachse 11 eine erste Fläche 42 und der Träger 4 eine zweite Fläche 43 auf, und das Verhältnis aus erster Fläche 42 des Schleifbelags 2 zu zweiter Fläche 43 des Trägers 4 ist größer als eins. Exemplarisch ist eine dieser Querschnittsebenen gestrichelt eingezeichnet und mit dem Bezugszeichen 41 versehen.

Im Bereich der Verbindung zwischen dem Schleifbelag 2 und dem Träger 4 bilden der Schleifbelag 2 und der Träger 4 eine Kontaktzone 44 aus. Schematisch ist eine Vergrößerung dieser Kontaktzone 44 in der Figur 2a (und analog in der Figur 2b) dargestellt: Das Material des Schleifbelags 2 und des Trägers 4 durchdringen sich gegenseitig. Das kann dadurch festgestellt werden, dass der Schleifbelag 2 gegenüber einer gedachten Materialgrenze 47 in den Bereich des Trägers 4 hineinreicht, und umgekehrt. Im Material des Schleifbelags 2 finden sich Materialeinschlüsse 46 des Trägers 4. Umgekehrt finden sich im Material des Trägers 4 Materialeinschlüsse 45 des Schleifbelags 2. Insgesamt gesehen liegt im Bereich der Verbindung zwischen dem Schleifbelag 2 und dem Träger 4 eine Hyperfläche vor. Durch diese Hyperfläche wird eine äußerst stabile Verbindung zwischen dem Schleifbelag 2 und dem Träger 4 geschaffen.

An den Träger 4 schließt eine Klebschicht 6 an. Die mittlere Stärke 18 der Klebschicht 6 in radialer Richtung 5 beträgt ca. 2 mm. Die Klebschicht 6 bildet eine erste Kontaktfläche 9 zum Grundkörper 3 und eine zweite Kontaktfläche 10 zum Träger 4 aus, wobei die erste Kontaktfläche 9 und die zweite Kontaktfläche 10 im Wesentlichen parallel zur Rotationsachse 11 der Schleifscheibe 1 ausgerichtet sind. Weiterhin ist erkennbar, dass der Träger 4 nur über die Klebschicht 6 mit dem Grundkörper 3 verbunden ist. Außerdem kontaktiert die Klebschicht 6 die Umfangsfläche 12 des Grundkörpers 3 und die innenliegende Fläche 13 des Trägers 4.

Und schließlich umfasst die Schleifscheibe 1 einen zentralen Grundkörper 3. Der Grundkörper 3 hat eine Bohrung 7, über welche die Schleifscheibe 1 an einem Antrieb, beispielsweise an einer Motorspindel oder dergleichen, montiert werden kann.

Figur 2b zeigt eine erfindungsgemäße Ausführungsform der Schleifscheibe 1, ebenfalls in einer Querschnittsdarstellung. Der wesentliche Unterschied zu der in der Figur 2a gezeigten Schleifscheibe ist, dass die Umfangsfläche 12 des Grundkörpers 3 und die innenliegende Fläche 13 des Trägers 4 konusförmig ausgebildet sind. Der Konuswinkel 14 bzw. 15 beträgt in beiden Fällen 3° bis 5°, gemessen gegenüber einer Achse parallel zur Rotationsachse 11 der Schleifscheibe 1. Dabei verjüngt sich der Grundkörper 3 im Querschnitt von der Unterseite der Schleifscheibe 1 ausgehend in Richtung der Oberseite der Schleischeibe, wohingegen sich der Träger 4 in umgekehrter Richtung verjüngt, oder umgekehrt. Im Querschnitt verlaufen die Umfangsfläche 12 des Grundkörpers 3 und die innenliegende Fläche 13 des Trägers 4 parallel zueinander. Diese Ausführungsform hat - wie eingangs bereits ausgeführt - mehrere Vorteile. Insbesondere kann die Klebschicht 6 minimiert werden. Im dargestellten Fall (es handelt es sich nicht um eine maßstabsgetreue Darstellung) weist die Klebschicht 6 eine mittlere Stärke 19 von weniger als 0,2 mm auf. Außerdem wird durch diese konische Ausführungsform die relative Ausrichtung von Träger 4 und Grundkörper 3 zueinander erleichtert.

Figur 3 zeigt anhand eines Flussdiagramms eine bevorzugte Ausführungsform des erfindungsgemäßen Verfahrens 20 zur Herstellung einer Schleifscheibe 1. Dabei wird in einem ersten Verfahrensschritt 21 der Schleifbelag 2 mit dem Träger 4 verbunden, genauer gesagt heiß verpresst, und in einem zweiten, darauf folgenden Verfahrensschritt 22 der Träger 4 mit dem Grundkörper 3 verklebt. Außerdem werden im Zuge des ersten Verfahrensschrittes der Schleifbelag 2 unter Träger 4 gleichzeitig jeweils aufgebaut und miteinander verbunden.

Vor dem ersten Verfahrensschritt 21 wird in einem vorbereitenden Verfahrensschritt 23 eine Mischung für den Schleifbelag 2 aus einem Superschleifmittel und einem Bindemittel und eine Mischung für den Träger 4 bereitgestellt. Die Mischungen werden in eine oder mehrere Pressformen eingeformt.

Zwischen dem ersten Verfahrensschritt 21 und dem zweiten Verfahrensschritt 22 wird in einem Zwischenschritt 31 die Verbindung aus Träger 4 und Schleifbelag 2 aus der bzw. den Pressformen ausgeformt, entgratet, gereinigt und gesandstrahlt.

Im Zuge des zweiten Verfahrensschritts 22 wird zur Vorbereitung der Verklebung die Verbindung aus Träger 4 und Schleifbelag 2 relativ zum Grundkörper 3 durch wenigstens einen Distanzhalter positioniert, wobei der wenigstens eine Distanzhalter am Grundkörper 3 ausgebildet ist. Alternativ oder ergänzend dazu kann für den Vorgang der Positionierung zwischen der Verbindung aus Träger 4 und Schleifbelag 2 und dem Grundkörper 3 wenigstens ein Distanzhalter temporär platziert werden. Ein Beispiel eines am Grundkörper 3 ausgebildeten Distanzhalters 32 wird anhand der Figur 5a näher beschrieben.

In einem abschließenden Verfahrensschritt 33 wird nach dem zweiten Verfahrensschritt 22 eine Endbearbeitung der Schleifscheibe 1 durchgeführt, wobei im Zuge der Endbearbeitung ein am Grundkörper 3 ausgebildeter Distanzhalter 32 abgetragen werden kann (vergleiche Figur 5b)

Die Vorbereitung des ersten Verfahrensschritts 21 kann wie in den Figuren 4a und 4b dargestellt erfolgen, wobei die Figuren 4a und 4b Querschnittsdarstellungen rotationssymmetrischer Körper enthalten:
Nachdem eine Mischung für den Schleifbelag aus einem Superschleifmittel und einem Bindemittel und eine Mischung für den Träger bereit gestellt wurden, wird eine Kombination aus mehreren ringförmigen Pressformen gebildet, nämlich aus einem äußeren Pressring 24, einem Unterstempel 26 für den Schleifbelag und einem Innenteil 25. Hierdurch ergibt sich eine ringförmige Kavität 38, in welche die Mischung für den Schleifbelag eingefüllt wird.

Nach dem Einfüllen der Belagsmischung wird ein Oberstempel 27 für den Schleifbelag aufgesetzt und die Schleifbelagsmischung mittels einer Presse vorverdichtet. Das Innenteil 25 wird ausgeformt. Vorteilhafterweise verbleibt der Oberstempel 27 aber noch in seiner Position.

Wie in Figur 4b dargestellt, werden in weiterer Folge ein Unterstempel 28 für den Träger sowie ein Innenteil 29 für den Träger in den Pressring 24 eingeführt. Anschließend wird die Mischung für den Träger in die ringförmige Nut 39 eingeformt, ein Oberstempel 30 für den Träger aufgesetzt und die Trägermischung mittels einer Presse, z.B. einer Handhebelpresse, vorverdichtet.

Die gefüllte Pressform-Kombination, gebildet aus den Formen 24, 26, 27, 28, 29 und 30, wird unter die Heißpresse gestellt und der Heißpressvorgang durchgeführt.

Wie bereits ausgeführt, kann im Zuge des zweiten Verfahrensschritts 22 zur Vorbereitung der Verklebung die Verbindung aus Träger 4 und Schleifbelag 2 relativ zum Grundkörper durch wenigstens einen Distanzhalter positioniert werden. Dabei bietet es sich an, den Grundkörper 3 derart auszubilden, dass er einen radial abstehenden Distanzhaltering 32 mit einer Dicke 35 von beispielsweise
0,5 mm umfasst. Die Länge 37 dieses Distanzhalterrings 32 entspricht genau der mittleren Stärke 18 der Klebschicht 6 (vergleiche Figur 2a).

Nach der Positionierung der Verbindung aus Träger 4 und Schleifbelag 2 und dem Grundkörper 3 relativ zueinander kann der Verfahrensschritt 22 des Verklebens erfolgen. Dabei wird Kleber in die ringförmige Kavität 40 eingebracht, vorzugsweise eingespritzt. Je nach Klebstoff und Umgebungstemperatur muss der Klebstoff dann für eine bestimmte Zeit aushärten.

Nach der Verklebung kann dann noch eine Endbearbeitung der Schleifscheibe erfolgen. Für den Fall, dass die Verbindung aus Träger 4 und Schleifbelag 2 und dem Grundkörper 3 über wenigstens einen Distanzhalter 32, der am Grundkörper 3 ausgebildet ist, positioniert wird (vergleiche Figur 5a), bietet es sich an, dass im Zuge der Endbearbeitung dieser Distanzhalter 32 abgetragen wird, vorzugsweise zusammen mit benachbarten Bereichen des Grundkörpers 3 und des Trägers 4. Auf diese Weise wird der Schleifbelag 2 geringfügig freigestellt. Figur 5b zeigt das Resultat dieser Endbearbeitung.

Darüber hinaus können im Zuge der Endbearbeitung noch weitere Bearbeitungsschritte wie z.B. das Versehen der Schleifscheibe mit einem Etikett oder dergleichen erfolgen.

Insbesondere für den Fall, dass die mittlere Stärke der Klebschicht 6 sehr klein ausgebildet ist, beispielsweise weniger als 0,5 mm, vorzugsweise weniger als 0,2 mm, kann die Verklebung auch dadurch erfolgen, dass die Umfangsfläche 12 des Grundkörpers 3 und/oder die innenliegende Fläche 13 des Trägers 4 bereits mit einem Kleber vorbeschichtet ist, und erst dann der Träger 4 und der Grundkörper 3 relativ zueinander positioniert werden.

## Patentansprüche

1. Schleifscheibe (1) mit einem Schleifbelag (2) und einem zentralen Grundkörper (3), wobei der Schleifbelag (2) mit einem Träger (4) verbunden ist, in radialer Richtung (5) zwischen dem Grundkörper (3) und dem Träger (4) eine Klebschicht (6) angeordnet ist, die Schleifscheibe (1) eine Rotationsachse (11) aufweist, in einer, vorzugsweise in jeder, Querschnittsebene (41) normal zur Rotationsachse (11) der Schleifscheibe (1) der Schleifbelag (2) eine erste Fläche (42) und der Träger (4) eine zweite Fläche (43) aufweisen und das Verhältnis aus erster Fläche (42) des Schleifbelags (2) zu zweiter Fläche (43) des Trägers (4) größer als 1 ist, und sich der Schleifbelag (2) und der Träger (4) im Bereich der Verbindung zwischen dem Schleifbelag (2) und dem Träger (4) gegenseitig durchdringen, **dadurch gekennzeichnet, dass** die Umfangsfläche (12) des Grundkörpers (3) und die innenliegende Fläche (13) des Trägers (4) konusförmig ausgebildet sind, vorzugsweise mit einem Konuswinkel (14, 15) von 3° bis 5°.

2. Schleifscheibe (1) nach Anspruch 1, wobei der Träger (4) nur über die Klebschicht (6) mit dem Grundkörper (3) verbunden ist.

3. Schleifscheibe (1) nach Anspruch 1 oder 2, wobei die Klebschicht (6) eine erste Kontaktfläche (9) zum Grundkörper (3) und eine zweite Kontaktfläche (10) zum Träger (4) ausbildet.

4. Schleifscheibe (1) nach einem der Ansprüche 1 bis 3, wobei die Klebschicht (6) die Umfangsfläche (12) des Grundkörpers (3) und die innenliegende Fläche (13) des Trägers (4) kontaktiert.

5. Schleifscheibe (1) nach einem der Ansprüche 1 bis 4, wobei die Umfangsfläche (12) des Grundkörpers (3) und/oder die innenliegende Fläche (13) des Trägers (4) eine Oberflächenstruktur, vorzugsweise Rillen, zur Verbesserung der Anhaftung der Klebschicht (6) aufweist.

6. Schleifscheibe (1) nach einem der Ansprüche 1 bis 5, wobei
- der Schleifbelag (2) ein Superschleifmittel, und/oder eine Bindung aus Metall, Kunststoff, Keramik oder aus einer Kombination hiervon aufweist, und/oder
- die Klebschicht (6) aus einem härtbaren Kleber gebildet ist, und/oder
- der Grundkörper (3) aus Aluminium, Eisenwerkstoff, Bakelit Aluminium, Bakelit Graphit, glasfaserverstärktem Kunststoff oder karbonfaserverstärktem Kunststoff gebildet ist.

7. Schleifscheibe (1) nach einem der Ansprüche 1 bis 6, wobei der Schleifbelag (2) in radialer Richtung (5) eine mittlere Stärke (16) und der Träger (4) in radialer Richtung (5) eine mittlere Stärke (17) aufweisen, und die mittlere Stärke (16) des Schleifbelags (2) größer als die mittlere Stärke (17) des Trägers (4) ist.

8. Schleifscheibe (1) nach einem der Ansprüche 1 bis 7, wobei
- der Schleifbelag (2) in radialer Richtung (5) eine mittlere Stärke (16) von 4 mm bis 40 mm, vorzugsweise von 10 mm, aufweist, und/oder
- der Träger (4) in radialer Richtung (5) eine mittlere Stärke (17) von 2 mm bis 8mm, vorzugsweise von 5 mm, aufweist, und/oder
- die Klebschicht (6) in radialer Richtung (5) eine mittlere Stärke (18) von 1 mm bis 3 mm, vorzugsweise von 2 mm, oder eine mittlere Stärke (19) von weniger als 0,5 mm, vorzugsweise weniger als 0,2 mm, aufweist.

9. Schleifscheibe (1) nach einem der Ansprüche 1 bis 8, wobei der Träger (4) und der Schleifbelag (2) über eine im Wesentlichen parallel oder schräg zur Rotationsachse (11) ausgerichtete Kontaktzone (44) miteinander in Verbindung stehen.

10. Schleifscheibe (1) nach einem der Ansprüche 1 bis 9, wobei im Grundkörper (3) eine zentrale Bohrung (7) zur Montage der Schleifscheibe (1) an einem Antrieb ausgebildet ist.

11. Verfahren (20) zur Herstellung einer Schleifscheibe (1) nach einem der Ansprüche 1 bis 10, wobei in einem ersten Verfahrensschritt (21) der Schleifbelag (2) mit dem Träger (4) verbunden, vorzugsweise heiß verpresst, wird, und in einem zweiten, darauf folgenden Verfahrensschritt (22) der Träger (4) mit dem Grundkörper (3) verklebt wird, und wobei im Zuge des ersten Verfahrensschrittes der Schleifbelag (2) und der Träger (4) gleichzeitig jeweils aufgebaut und miteinander verbunden werden.

12. Verfahren (20) nach Anspruch 11, wobei vor dem ersten Verfahrensschritt (21) in einem vorbereitenden Verfahrensschritt (23) eine Mischung für den Schleifbelag (2), vorzugsweise aus einem Superschleifmittel und einem Bindemittel, und/oder eine Mischung für den Träger (4) bereitgestellt wird, und die Mischung bzw. die Mischungen in eine oder mehrere Pressformen (24, 25, 26, 28, 29) eingeformt werden.

13. Verfahren (20) nach Anspruch 11 oder 12, wobei zwischen dem ersten Verfahrensschritt (21) und dem zweiten Verfahrensschritt (22) in einem Zwischenschritt (31) die Verbindung aus Träger (4) und Schleifbelag (2) aus der bzw. den Pressformen (24, 26, 27, 28, 29, 30) ausgeformt und entgratet, gereinigt und/oder gesandstrahlt wird.

14. Verfahren (20) nach einem der Ansprüche 11 bis 13, wobei im Zuge des zweiten Verfahrensschrittes (22) zur Vorbereitung der Verklebung die Verbindung aus Träger (4) und Schleifbelag (2) relativ zum Grundkörper (3) durch wenigstens einen Distanzhalter (32) positioniert wird, vorzugsweise wobei der wenigstens eine Distanzhalter (32) am Grundkörper (3) ausgebildet ist, und/oder für den Vorgang der Positionierung zwischen der Verbindung aus Träger (4) und Schleifbelag (2) und dem Grundkörper (3) temporär platziert wird.

15. Verfahren (20) nach einem der Ansprüche 11 bis 14, wobei in einem abschließenden Verfahrensschritt (33) nach dem zweiten Verfahrensschritt (22) eine Endbearbeitung der Schleifscheibe (1) durchgeführt wird, vorzugsweise wobei im Zuge der Endbearbeitung zumindest ein am Grundkörper (3) ausgebildeter Distanzhalter (32) abgetragen wird.

## Claims

1. A grinding wheel (1) having an abrasive coating (2) and a central base body (3), wherein the abrasive coating (2) is connected to a carrier (4), arranged in the radial direction (5) between the base body (3) and the carrier (4) is an adhesive layer (6), the grinding wheel (1) has an axis of rotation (11), in a and preferably in each cross-sectional plane (41) normal to the axis of rotation (11) of the grinding wheel (1) the abrasive coating (2) has a first surface (42) and the carrier (4) has a second surface (43) and the ratio of the first surface (42) of the abrasive coating (2) to the second surface (43) of the carrier (4) is greater than 1 and the abrasive coating (2) and the carrier (4) pass through each other in the region of the connection between the abrasive coating (2) and the carrier (4), **characterised in that** the peripheral surface (12) of the base body (3) and the inwardly disposed surface (13) of the carrier (4) are of a conical configuration, preferably with a cone angle (14, 15) of 3° to 5°.

2. A grinding wheel (1) according to claim 1 wherein the carrier (4) is connected to the base body (3) only by way of the adhesive layer (6).

3. A grinding wheel (1) according to claim 1 or claim 2 wherein the adhesive layer (6) provides a first contact surface (9) with respect to the base body (3) and a second contact surface (10) with respect to the carrier (4).

4. A grinding wheel (1) according to one of claims 1 to 3 wherein the adhesive layer (6) contacts the peripheral surface (12) of the base body (3) and the inwardly disposed surface (13) of the carrier (4).

5. A grinding wheel (1) according to one of claims 1 to 4 wherein the peripheral surface (12) of the base body (3) and/or the inwardly disposed surface (13) of the carrier (4) has a surface structure, preferably grooves, for improving the adhesion of the adhesive layer (6).

6. A grinding wheel (1) according to one of claims 1 to 5 wherein
- the abrasive coating (2) has a super-abrasive means and/or a binding means of metal, plastic, ceramic or a combination thereof, and/or
- the adhesive layer (6) is formed from a hardenable adhesive and/or
- the base body (3) is formed from aluminium, iron material, Bakelite aluminium, Bakelite graphite, glass fibre-reinforced plastic or carbon fibre-reinforced plastic.

7. A grinding wheel (1) according to one of claims 1 to 6 wherein the abrasive coating (2) is of a mean thickness (16) in the radial direction (5) and the carrier (4) is of a mean thickness (17) in the radial direction (5) and the mean thickness (16) of the abrasive coating (2) is larger than the mean thickness (17) of the carrier (4).

8. A grinding wheel (1) according to one of claims 1 to 7 wherein
- the abrasive coating (2) in the radial direction (5) is of a mean thickness (16) of 4 mm to 40 mm, preferably 10 mm, and/or
- the carrier (4) in the radial direction (5) is of a mean thickness (17) of 2 mm to 8 mm, preferably 5 mm, and/or
- the adhesive layer (6) in the radial direction (5) is of a mean thickness (18) of 1 mm to 3 mm, preferably 2 mm, or a mean thickness (19) of less than 0.5 mm, preferably less than 0.2 mm.

9. A grinding wheel (1) according to one of claims 1 to 8 wherein the carrier (4) and the abrasive coating (2) are connected together by way of a contact zone (44) oriented substantially parallel or inclinedly relative to the axis of rotation (11).

10. A grinding wheel (1) according to one of claims 1 to 9 wherein provided in the base body (3) is a central bore (7) for mounting the grinding wheel (1) to a drive.

11. A method (20) of producing a grinding wheel (1) according to one of claims 1 to 10 wherein in a first method step (21) the abrasive coating (2) is connected to the carrier (4), preferably by hot pressing, and in a second subsequent method step (22) the carrier (4) is adhesively secured to the base body (3) and wherein in the course of the first method step the abrasive coating (2) and the carrier (4) are simultaneously respectively built up and connected together.

12. A method (20) according to claim 11 wherein prior to the first method step (21) in a preparatory method step (23) a mixture for the abrasive coating (2) is prepared, preferably from a super-abrasive means and a binding means and/or a mixture for the carrier (4) is prepared, and the mixture or mixtures are shaped in one or more pressing moulds (24, 25, 26, 28, 29).

13. A method (20) according to claim 11 or claim 12 wherein between the first method step (21) and the second method step (22) in an intermediate step (23) the combination of the carrier (4) and the abrasive coating (2) is removed from the pressing mould or moulds (24, 26, 27, 28, 29, 30) and deburred, cleaned and/or sand-blasted.

14. A method (20) according to one of claims 11 to 13 wherein in the course of the second method step (22) for preparation of the adhesive operation the combination of the carrier (4) and the abrasive coating (2) is positioned relative to the base body (3) by at least one spacer (32) and preferably wherein the at least one spacer (32) is provided on the base body (3) and/or is temporarily placed for the positioning operation between the combination of the carrier (4) and the abrasive coating (2) and the base body (3).

15. A method (20) according to one of claims 11 to 14 wherein in a concluding method step (33) after the second method step (22) final processing of the grinding wheel (1) is carried out, preferably wherein in the course of the final processing operation at least one spacer (32) on the base body (3) is removed.

## Revendications

1. Meule (1) avec un revêtement de meulage (2) et un deuxième corps de base central (3), dans laquelle le revêtement de meulage (2) est relié à un support (4), une couche adhésive (6) est disposée dans le sens radial (5) entre le corps de base (3) et le support (4), la meule (1) présente un axe de rotation (11), dans un, de préférence, dans chaque plan de section transversale (41) perpendiculairement à l'axe de rotation (11) de la meule (1), le revêtement de meulage (2) présente une première surface (42) et le support (4) présente une deuxième surface (43) et le rapport de la première surface (42) du revêtement de meulage (2) à la deuxième surface (43) du support (4) est supérieur à 1, et le revêtement de meulage (2) et le support (4) se pénètrent mutuellement dans la zone de liaison entre le revêtement de meulage (2) et le support (4), **caractérisée en ce que** la surface circonférentielle (12) du corps de base (3) et la surface interne (13) du support (4) sont conçues en forme de cône, de préférence avec un angle de cône (14, 15) de 3° à 5°.

2. Meule (1) selon la revendication 1, dans laquelle le support (4) est relié au corps de base (3) uniquement par la couche adhésive (6).

3. Meule (1) selon la revendication 1 ou 2, dans laquelle la couche adhésive (6) forme une première surface de contact (9) par rapport au corps de base (3) et une deuxième surface de contact (10) par rapport au support (4).

4. Meule (1) selon l'une des revendications 1 à 3, dans laquelle la couche adhésive (6) touche la surface circonférentielle (12) du corps de base (3) et la surface interne (13) du support (4).

5. Meule (1) selon l'une des revendications 1 à 4, dans laquelle la surface circonférentielle (12) du corps de base (3) et / ou la surface interne (13) du support (4) présente une structure de surface, de préférence, des rainures, pour améliorer l'adhérence de la couche adhésive (6).

6. Meule (1) selon l'une des revendications 1 à 5, dans laquelle
- le revêtement de meulage (2) présente un super agent de meulage, et / ou une liaison en métal, matière synthétique, céramique ou une combinaison de ceux-ci, et / ou
- la couche adhésive (6) est formée d'une colle durcissable, et / ou
- le corps de base (3) est formé en aluminium, matériau ferreux, aluminium bakélite, bakélite graphite, matière synthétique renforcée de fibres de verre ou matière synthétique renforcée de fibres de carbone.

7. Meule (1) selon l'une des revendications 1 à 6, dans laquelle le revêtement de meulage (2) présente dans le sens radial (5) une épaisseur moyenne (16) et le support (4) dans le sens radial (5) une épaisseur moyenne (17), et l'épaisseur moyenne (16) du revêtement de meulage (2) est supérieure à l'épaisseur moyenne (17) du support (4).

8. Meule (1) selon l'une des revendications 1 à 7, dans laquelle
- le revêtement de meulage (2) présente dans le sens radial (5) une épaisseur moyenne (16) de 4 mm à 40 mm, de préférence de 10 mm, et / ou
- le support (4) présente dans le sens radial (5) une épaisseur moyenne (17) de 2 mm à 8 mm, de préférence de 5 mm, et / ou
- la couche adhésive (6) dans le sens radial (5) présente une épaisseur moyenne (18) de 1 mm à 3 mm, de préférence de 2 mm, ou une épaisseur moyenne (19) inférieure à 0,5 mm, de préférence inférieure à 0,2 mm.

9. Meule (1) selon l'une des revendications 1 à 8, dans laquelle le support (4) et le revêtement de meulage (2) sont reliés ensemble par une zone de contact (44) orientée essentiellement en parallèle ou à l'oblique de l'axe de rotation (11).

10. Meule (1) selon l'une des revendications 1 à 9, dans laquelle un alésage central (7) est conçu dans le corps de base (3) pour le montage de la meule (1) sur un entraînement.

11. Procédé (20) de fabrication d'une meule (1) selon l'une des revendications 1 à 10, dans lequel, dans une première étape de procédé (21), la meule (2) est reliée au support (4), de préférence est pressée à chaud, et dans une deuxième étape de procédé (22) faisant suite, le support (4) est collé au corps de base (3), et dans lequel au cours de la première étape de procédé, le revêtement de meulage (2) et le support (4) sont à chaque fois montés et reliés ensemble simultanément.

12. Procédé (20) selon la revendication 11, dans lequel avant la première étape de procédé (21), dans une étape de procédé de préparation (23), un mélange pour le revêtement de meulage (2), composé de préférence d'un super agent de meulage et d'un agent liant, et / ou un mélange pour le support (4) est mis à disposition, et le mélange ou les mélanges sont moulés dans un ou plusieurs moules à pression (24, 25, 26, 28, 29).

13. Procédé (20) selon la revendication 11 ou 12, dans lequel entre la première étape de procédé (21) et la deuxième étape de procédé (22), dans une étape intermédiaire (31), la liaison composée du support (4) et du revêtement de meulage (2) est démoulée du ou des moules à pression et ébarbée, nettoyée et / ou sablée.

14. Procédé (20) selon l'une des revendications 11 à 13, dans lequel au cours de la deuxième étape de procédé (22) destinée à préparer le collage, la liaison composée du support (4) et du revêtement de meulage (2) est positionnée par rapport au corps de base (3) par au moins un écarteur (32), de préférence dans lequel le au moins un écarteur (32) est conçu sur le corps de base (3), et / ou, pour le processus de positionnement, est placé temporairement entre la liaison composée du support (4) et du revêtement de meulage (2) et le corps de base (3).

15. Procédé (20) selon l'une des revendications 11 à 14, dans lequel dans une étape de procédé finale (33) après la deuxième étape de procédé (22), un travail de finition de la meule (1) est réalisé, de préférence dans lequel, au cours du travail de finition, au moins un écarteur (32) conçu sur le corps de base (3) est enlevé.
